# EUROPÄISCHE PATENTSCHRIFT

(11) **EP 0 003 815 B1**
(45) Veröffentlichungstag und Bekanntmachung des Hinweises auf die Patenterteilung: **14.10.1981**
(21) Anmeldenummer: 79100475.7
(22) Anmeldetag: 19.02.1979
(51) Int. Cl.: E21B 10/00

(54) **Bohrkopf eines Drehschlagbohrers**
Drill bit for a rotary percussion drilling machine
Trépan de machines à percussion rotatives

(30) Priorität: 20.02.1978 DE 2807197
(43) Veröffentlichungstag der Anmeldung: 05.09.1979
(73) Patentinhaber: Gebrüder Heller Verwaltungsgesellschaft mit beschränkter Haftung, D-2807 Achim-Uphusen (DE)
(72) Erfinder: Kleine, Werner, D-2807 Achim (DE)
(74) Vertreter: Bartels, Hans

## Beschreibung

Die Erfindung betrifft den Bohrkopf eines Drehschlagbohrers, der die im Oberbegriff des Anspruchs 1 genannten Merkmale aufweist. Ein Drehschlagbohrer dieser Art ist durch die US-A-3 434 553 bekannt.

Unter Drehschlagbohrer sind hier auch die gelegentlich als Hammerbohrer bezeichneten Bohrer, die Zentrierbohrer von Bohrkronen und dergleichen zu verstehen.

Der lichte Durchmesser der Abzweigbohrung darf bei einem Bohrkopf dieser Art ein bestimmtes Maß nicht unterschreiten, damit die größten anfallenden Stücke des Bohrmehls durch den Abzweigkanal abgesaugt werden können. Das hat aber zur Folge, daß Drehschlagbohrer mit einem Absaugkanal nicht beliebig dünn hergestellt werden können, da bei dünnen Bohrern durch die Abzweigbohrung der Bohrkopf in der Nähe des Schneidkörpers so geschwächt wird, daß er die beim Bohren auftretenden Kräfte nicht mehr aufnehmen kann.

Durch die DE-C-1 944 551 ist ein dem eingangs Genannten ähnlicher Bohrkopf bekannt, bei dem jedoch der Kanal mit seiner Abzweigbohrung nicht zum Absaugen des Bohrmehls, sondern als Spülkanal dient, durch den Wasser oder Druckluft der Bohrstelle zugeführt und dadurch das Bohrklein am Umfang des Bohrkopfes abgeführt wird. Dieser bekannte Bohrkopf unterscheidet sich von dem eingangs genannten bekannten Bohrkopf dadurch, daß bei ihm die Abzweigbohrung nicht bis zur Stirnfläche des Bohrkopfes durchgeführt ist, sondern in einen radialen Kanal mündet. Dieser radiale Kanal macht es jedoch unmöglich, die Abzweigbohrung dieses bekannten Bohrkopfes zum Absaugen des Bohrmehls zu verwenden, da sich in diesem radialen Kanal langgestreckte Stücke des Bohrkleins festsetzen können, die nicht in die Abzweigbohrung eingesaugt werden können und dadurch die Mündung der Abzweigbohrung verstopfen würden.

Durch die FR-A-1 022 567 ist auch ein Bohrkopf zum Herstellen von Bohrungen in Gestein bekannt, der einen Kanal mit Abzweigbohrungen aufweist. Auch bei diesem bekannten Bohrkopf dient der Kanal mit Abzweigbohrung nicht zum Absaugen des Bohrmehls, sondern zum Zuführen eines Spülmediums. Bei diesem bekannten Bohrkopf ist der Kanal mit Abzweigbohrung ebenfalls nicht dazu geeignet, das Bohrmehl von der Bohrstelle abzusaugen. Dieser bekannte Bohrkopf weist eine aus ebenen Flächen gebildete keilförmige Stirnfläche auf. Die ebenen Flächen dieser Stirnfläche fluchten mit entsprechenden ebenen, die Schneide bildenden Stirnflächen des Schneidmessers, so daß die ganze Stirnfläche des Bohrkopfes bei jedem Schlag auf den Bohrungsgrund an diesem anliegt und so ein Absaugen des dort befindlichen Bohrkleins verhindert. Würde man diesen bekannten Bohrkopf als Drehschlagbohrer und den Kanal als Absaugkanal benutzen, dann könnte das Bohrklein nur in den kurzen Augenblicken von dem Bohrungsgrund abgesaugt werden, in denen sich der Bohrkopf vom Bohrungsgrund abhebt. Das bedeutet aber, daß die weiter von der Mündung der Abzweigbohrung abliegenden Stücke des Bohrkleins in der kurzen Zeit nicht bis zur Bohrungsöffnung gelangen und beim nächsten Schlag dadurch die Bewegung des Bohrkopfes auffangen würden. In kurzer Zeit würde sich daher am Bohrungsgrund so viel Bohrmehl ansammeln, daß ein weiteres Bohren unmöglich wäre.

Aus der DE-U-68 04 690 ist ein weiterer Bohrkopf dieser Art bekannt, der mit Hartmetallstiften bestückt ist, deren Endflächen zusammen mit der Stirnfläche des Bohrkopfes eine glatte Oberfläche bilden, so daß hier auch das gleiche gilt wie für den Gegenstand der FR-A-10 22 567.

Der Erfindung liegt die Aufgabe zu Grunde, den eingangs genannten Bohrkopf eines Drehschlagbohrers mit einem Absaugkanal so auszubilden, daß er durch die Abzweigbohrung möglichst wenig geschwächt wird.

Diese Aufgabe ist gemäß der Erfindung durch den Bohrkopf nach Anspruch 1 gelöst. Dadurch, daß sich die von der bis zur Stirnfläche des Bohrkopfes durchgeführten Abzweigbohrung selbst begrenzte Mündungsöffnung teilweise auch über die anschließende Umfangsfläche des Bohrkopfes erstreckt, werden dadurch die Stirnflächen des Bohrkopfes und seine angrenzenden Teile wesentlich weniger geschwächt als wenn die Mündungsöffnung ganz in der Stirnfläche liegen würde. Dies wird durch die Erfindung erreicht, ohne daß dabei die tatsächlich lichte Mündungsöffnung der Abzweigbohrung verkleinert wird. Dadurch ist es möglich, Bohrer der eingangs genannten Art für wesentlich kleinere Bohrungsdurchmesser auszuführen, als das bisher möglich war. Man kann dabei für den Außendurchmesser des Bohrerschaftes die maximal mögliche Größe, nämlich die Größe des Durchmessers des Bohrkopfes, wählen, so daß bei einer angemessenen Größe der lichten Öffnung des Absaugkanals Bohrer mit Absaugbohrungen für Bohrungen bis herunter zu etwa 6 mm herstellbar sind.

Weitere vorteilhafte Merkmale der Erfindung sind in den Ansprüchen und in der folgenden Beschreibung eines Ausführungsbeispieles angegeben.

Es zeigt
Fig. 1 einen unterbrochen dargestellten Diametralschnitt des Ausführungsbeispieles des Drehschlagbohrers nach der Linie I-I in Fig. 2;
Fig. 2 eine Ansicht der Stirnfläche des Bohrers nach Fig. 1.

Bei dem in der Zeichnung dargestellten Drehschlagbohrer bildet der Bohrkopf 1 das Ende eines Bohrerschaftes 2, der über die Arbeitslänge des Bohrers eine glatte zylindrische Umfangsfläche 3 aufweist. Der Bohrer ist in Fig. 1 innerhalb einer von ihm in einem Gestein zum Beispiel in einem Mauerwerk, gebohrten Bohrung 4 dargestellt.

An seinem hinteren Ende weist der Bohrer ein Gewinde 5 auf, das in das Futter einer Bohrmaschine einschraubbar ist. An dem dem Gewinde 5 abgekehrten Ende weist der Bohrer eine kegelförmige Stirnfläche 6 auf, die von einem Schlitz 7 unterbrochen ist, in dem ein Schneidkörper 8 befestigt ist, der auf seiner keilförmig verlaufenden Stirnfläche eine Schneide 9 aufweist, die in ihrer Mitte eine Querschneide 11 bildet.

Der Bohrer ist mit einem Absaugkanal 12, 13 versehen, der eine als zylindrische Sackbohrung ausgeführte axiale Bohrung 12 aufweist, die an ihrem inneren Ende in eine zylindrische Abzweigbohrung 13 übergeht, die die axiale Bohrung 12 mit einer Mündungsöffnung 14 in der Stirnfläche 6 verbindet. Die Mündungsöffnung 14 ist so am Rande der Stirnfläche 6 angeordnet, daß sie sich mit ihrem größeren Teil über die anschließende zylindrische Umfangsfläche 3 des Bohrkopfes 1 erstreckt, so daß sich dieser Teil der Mündungsöffnung 14 zunächst mit zunehmender Entfernung von der Stirnfläche 6 erweitert, bis die zylindrische Umfangsfläche 3 die Abzweigbohrung 13 in zwei einander diametral gegenüberliegenden Punkten schneidet. Das innere Ende 15 der axialen Bohrung 12 befindet sich in einem axialen Abstand vom Schlitz 7 für den Schneidkörper 8. An dieses innere Ende 15 schließt sich die Abzweigbohrung 13 so an, daß sich der Querschnitt des inneren Endes 15 mindestens etwa der Hälfte desjenigen Schnittes der Abzweigbohrung 13 deckt, der in der Ebene des Querschnittes des inneren Endes liegt, so daß sich die Abzweigbohrung 13 sofort am inneren Ende der axialen Bohrung frei in diese erweitern kann.

In Bezug auf den Schlitz 7 ist die Mündung 14 so angeordnet, daß sie der beim Bohren in Richtung des Pfeiles 17 voreilenden Seite 18 des Schneidkörpers 8 benachbart ist, wie das aus Fig. 2 ersichtlich ist.

Um mit Sicherheit ein Verstopfen des durch die Abzweigbohrung 13 und die axiale Bohrung 12 gebildeten Absaugkanals zu verhindern, ist der Abstand 19 der Schneide 9 von der Stirnfläche 6 kleiner als der die lichte Weite der Mündungsöffnung 14 ergebende größte radiale Abstand 22 des Randes der Mündungsöffnung 14 von dem Flugkreis 23 der radial äußersten Kante des Schneidkörpers 8.

Um den Bohrer auch als Zentrierbohrer für eine Bohrglocke verwenden zu können, ist der Überstand 21 des Schneidkörpers 8 über die Umfangsfläche 3 des Bohrers ebenfalls kleiner als der Abstand 22.

Dadurch, daß die Abzweigbohrung 13 im Bereich der Mündungsöffnung 14 radial nach außen offen ist, ergibt sich eine verhältnismäßig vergrößerte tatsächliche Mündungsöffnung des Absaugkanals 12, 13 ohne daß der Bohrkopf 1 in der Nähe des Schneidkörpers 8 um die ganze lichte Öffnung der tatsächlichen Mündungsöffnung geschwächt ist.

Dadurch, daß sich die Mündungsöffnung 14 der beim Bohren voreilenden Seite 18 des Schneidkörpers 8 benachbart angeordnet ist, wird durch sie nur der beim Bohren am wenigsten belastete Teil des Bohrkopfes 1 geschwächt.

## Patentansprüche

1. Bohrkopf (1) eines Drehschlagbohrers zum Herstellen von Bohrungen in natürlichem und künstlichem Gestein mit einer der Bohrstelle zugekehrten Stirnfläche mit einem Absaugkanal zum Absaugen des Bohrmehls von der Bohrstelle, der eine axiale Bohrung (12) und eine Abzweigbohrung (13) aufweist, die mit der axialen Bohrung einen spitzen Winkel bildet und bis zur Stirnfläche (6) des Bohrkopfes (1) durchgeführt ist, wo sie eine Mündungsöffnung (14) begrenzt, sowie mit einem Schneidkörper (8), der in einem die Stirnfläche (6) unterbrechenden Schlitz (7) befestigt ist und eine Schneide (9) auweist, die sich in einem Abstand von der Stirnfläche (6) diametral über diese erstreckt und an ihren beiden Enden über die Umfangsfläche (3) des Bohrkopfes (1) übersteht, dadurch gekennzeichnet, daß die Mündungsöffnung (14) der Abzweigbohrung (13) so am Rande der Stirnfläche (6) angeordnet ist, daß sie sich teilweise auch über die anschließende Umfangsfläche (3) des Bohrkopfes (1) erstreckt.

2. Bohrkopf nach Anspruch 1, dadurch gekennzeichnet, daß die Abzweigbohrung (13) zylindrisch ist.

3. Bohrkopf nach Anspruch 1 oder 2, dadurch gekennzeichnet, daß die Stirnfläche (6) kegelförmig ist.

4. Bohrkopf nach einem der Ansprüche 1 bis 3, dadurch gekennzeichnet, daß die Mündungsöffnung (14) der Abzweigbohrung (13) einer Seite (18) des Schneidkörpers (8) benachbart angeordnet ist, die in der Drehrichtung (17) des Bohrers voreilt.

5. Bohrkopf nach einem der Ansprüche 1 bis 4, dadurch gekennzeichnet, daß er das Ende eines Bohrerschaftes (2) bildet, der über seine Arbeitslänge eine glatte zylindrische Oberfläche aufweist.

6. Bohrkopf nach einem der Ansprüche 1 bis 5, dadurch gekennzeichnet, daß die Mündungsöffnung (14) der Abzweigbohrung (13) relativ zu der die Umfangsfläche (3) des Bohrkopfes (1) von seiner Stirnfläche (6) abgrenzenden Linie so angeordnet ist, daß sich der größere Teil der Mündungsöffnung über die Umfangsfläche erstreckt.

7. Bohrkopf nach Anspruch 6, dadurch gekennzeichnet, daß die axiale Bohrung (12) eine Sackbohrung ist, deren inneres Ende (15) sich in einem axialen Abstand von dem Schlitz (7) für den Schneidkörper (8) befindet und an das sich die Abzweigbohrung (13) so anschließt, daß sich der Querschnitt des inneren Endes vorzugsweise mindestens mit etwa der Hälfte des in dieser Querschnittsebene liegenden Schnittes der Abzweigbohrung (13) deckt, und daß die Abzweigbohrung (13) so angeordnet ist, daß der in der Umfangsfläche (3) des Bohrkopfes (1) liegende Teil ihrer Mündungsöffnung (14) in der Querschnittsebene des inneren Endes (15) der Axialbohrung (12) mindestens die gleiche Weite aufweist, wie an dem an die Stirnfläche (6) des Bohrkopfes (1) angrenzenden Ende.

8. Bohrkopf nach einem der Ansprüche 1 bis 7, dadurch gekennzeichnet, daß der Abstand (19) der Schneide (9) des Schneidkörpers (8) von der Stirnfläche (6) des Bohrkopfes (1) kleiner ist als der größte radiale Abstand (22) des Randes der Mündungsöffnung (14) der Abzweigbohrung (13) von dem Flugkreis (23) der radial äußersten Kante des Schneidkörpers (8).

9. Bohrkopf nach Anspruch 5 und 8, dadurch gekennzeichnet, daß der Überstand (21) des Schneidkörpers (8) über die Umfangsfläche (3) des Bohrkopfes (1) kleiner ist als der größte radiale Abstand (22) des Randes der Mündungsöffnung (14) der Abzweigbohrung (13) vom Flugkreis (23) der radial äußersten Kante des Schneidkörpers (8).

## Claims

1. A drilling head (1) of a rotary impact drill for producing holes in natural or artificial rock with an end face turned towards a work face of said rock, with an exhaust duct for aspiration of spoil from said work face, said duct being made up of an axial hole (12) and, at an acute angle thereto, a branch hole (13), said branch hole running as far as the said end face (6) of the drilling head (1), where it comes to an end in an opening (14), and with a cutting tip (8), that is fixed in a slot (7) causing division of the end face (6) and has a cutting edge (9), said cutting edge, which is positioned diametrally over said end face and spaced therefrom, having its two ends running out clear of the circumferential face (3) of the drilling head (1), characterized in that the opening (14) of the branch hole (13) is so positioned at the edge of the end face (6) as to be partly stretching over the circumferential face (3) next thereto of the drilling head (1).

2. A drilling head as claimed in claim 1, characterized in that the branch hole (13) is cylindrical.

3. A drilling head as claimed in claim 1 or claim 2, characterized in that said end face (6) is coned.

4. A drilling head as claimed in anyone of claims 1 to 3, characterized in that the opening (14) of the branch hole (13) is placed next to that side (18) of the cutting tip (8) which is in front when the drill is turned in its direction (17) of turning.

5. A drilling head as claimed in anyone of claims 1 to 4, characterized by the head (1) forming the end of a drill shank (2) which for its working length has a smooth cylindrical outer face.

6. A drilling head as claimed in anyone of claims 1 to 5, characterized by the opening (14) of the branch hole (13) being so placed in relation to a line separating the circumferential face (3) of the drilling head (1) from its end face that greater part of the opening comes within the circumferential face.

7. A drilling head as claimed in claim 6, characterized in that the axial hole (12) is a blind hole whose inner end (15) is axially spaced from the slot (7) for the cutting tip (8) and is so placed next to the branch hole (13) that the cros-section of the inner end is preferably for at least about half of its size lined up with the section, placed in this cross-section plane, of the branch hole (13) and in that the branch hole (13) is so positioned that the part, coming within the circumferential face (3) of the drilling head (1), of its opening (14) is, in the cross-section plane of the inner end (15) of the axial hole (12), at least as broad as it is at the end next to the end face (6) of the drilling head (1).

8. A drilling head as claimed in anyone of claims 1 to 7, characterized in that the distance (19) of the cutting edge (9) of the cutting tip (8) from the end face (6) of the drilling head (1) is smaller than the greatest radial distance (22) of the edge of the opening (14) of this branch hole (13) from the circle (23) of motion of the radially outermost edge of the cutting tip (8) on drilling. 9. A drilling head as claimed in claims 5 and 8, characterized in that the distance (21) of the cutting tip (8) out past the circumferential face (3) of the drilling head (1) is less than the greatest radial distance (22) of the edge of the opening (14) of the branch hole (13) from the circle (23) of motion of the radially outermost edge of the cutting tip (8).

## Revendications

1. Tête de perçage (1) d'une mèche à percussion rotative, destinée à effectuer des percements dans des pierres naturelles et artificielles et comprenant une face avant dirigée vers la position de perçage, un canal d'aspiration destiné à aspirer la poussière de perçage de la position de perçage, constitué par un trou axial (12) et un trou bifurqué (13) qui fait un angle aigu avec le trou axial et qui aboutit à la face avant (6) de la tête de perçage (1), en y délimitant un orifice (14), ainsi qu'un élément de coupe (8) fixé dans une fente qui interrompt la face avant (6) et qui comporte un tranchant (9) disposé diamétralement sur la face avant (6), à une distance de cette dernière et faisant saillie à ses deux extrémités sur la surface extérieure (3) de la tête de perçage (1), tête de perçage caractérisée en ce que l'orifice (14) du trou bifurqué (13) est disposé au bord de la face avant (6) de manière à s'étendre également en partie sur la surface extérieure (3) voisine de la tête de perçage (1 ).

2. Tête de perçage selon la revendication 1, caractérisée en ce que le trou bifurqué (13) est cylindrique.

3. Tête de perçage selon la revendication 1 ou 2, caractérisée en ce que la face avant (6) est conique.

4. Tête de perçage selon l'une quelconque des revendications 1 à 3, caractérisée en ce que l'orifice (14) du trou bifurqué (13) est disposé au voisinage d'une face (18) de l'élément de coupe (8) qui se trouve en avant dans le sens derotation (17) de la mèche.

5. Tête de perçage selon l'une quelconque des revendications 1 à 4, caractérisée en ce qu'elle constitue l'extrémité d'une tige de mèche (2) qui comporte une surface extérieure cylindrique et lisse sur sa longueur utile.

6. Tête de perçage selon l'une quelconque des revendications 1 à 5, caractérisée en ce que l'orifice (14) du trou bifurqué (13) est disposé par rapport à la ligne qui sépare la surface latérale extérieure (3) de la tête de perçage (1) et sa face avant (6) de manière que la plus grande partie de l'orifice s'étende sur la surface extérieure.

7. Tête de perçage selon la revendication 6, caractérisée en ce que le trou axial (12) consiste en un trou borgne dont l'extrémité intérieure (15) se trouve à une distance axiale de la fente (7) destinée à l'élément de coupe (8) et reliée au trou bifurqué (13) de manière que la section transversale de l'extrémité intérieure coincide de préférence au moins avec environ la moitié de la section du trou bifurqué (13) se trouvant dans ce plan de coupe transversale, le trou bifurqué (13) étant disposé de manière que la partie de son orifice (14) se trouvant dans la surface latérale (3) de la tête de perçage (1) comporte dans le plan de coupe transversale de l'extrémité intérieure (15) du trou axial (12) au moins la même largeur qu'à l'extrémité voisine de la face avant (6) de la tête de perçage (1).

8. Tête de perçage selon l'une quelconque des revendications 1 à 7, caractérisée en ce que la distance (19) entre le tranchant (9) de l'élément de coupe (8) et la face avant (6) de la tête de perçage (1) est inférieure à la plus grande distance radiale (22) entre le bord de l'orifice (14) du trou bifurqué (13) et la trajectoire (23) de l'arête extérieure radialement de l'élément de coupe (8).

9. Tête de perçage selon la revendication 5 ou 8, caractérisée en ce que la saillie (21) de l'élément de coupe (8) sur la surface latérale (3) de la tête de perçage (1) est inférieure à la plus grande distance radiale (22) entre le bord de l'orifice (14) du trou bifurqué (13) et la trajectoire (23) de l'arête extérieure radialement se l'élément de coupe (8).
